# EUROPÄISCHE PATENTSCHRIFT

(11) **EP 0 303 010 B1**
(45) Veröffentlichungstag und Bekanntmachung des Hinweises auf die Patenterteilung: **19.05.1993**
(21) Anmeldenummer: 88108705.0
(22) Anmeldetag: 31.05.1988
(51) Int. Cl.: A47F 1/14

(54) **Etagenturm**
Stacked tower
Tour à étages

(30) Priorität: 10.08.1987 DE 3726590
(43) Veröffentlichungstag der Anmeldung: 15.02.1989
(73) Patentinhaber: Instore-Marketing GmbH, D-65779 Kelkheim (DE)
(72) Erfinder: Lang, Franz Josef, D-6233 Kelkheim (DE)
(74) Vertreter: Weickmann, Heinrich, Dipl.-Ing.

(56) Entgegenhaltungen:
- EP-A- 0 101 647
- DE-U- 8 403 538
- FR-A- 2 037 057
- FR-A- 2 169 489
- US-A- 3 704 792

## Beschreibung

Die Erfindung betrifft einen Etagenturm zur Warenausstellung, umfassend mindestens zwei übereinander angeordnete Etagenböden, welche durch eine Mehrzahl von Abstandsstützen lösbar miteinander verbunden sind, und eine Standfläche zum Aufstellen auf einen im wesentlichen horizontalen Standboden, wobei ein Etagenboden von einer Grundplatte gebildet und diese von einer Umfassungswandanordnung umgeben und zusammen mit dieser einstückig gegossen oder gespritzt ist, und wobei weiter an den Seitenwänden im Ausdehnungsbereich zwischen der ersten Kante und der zweiten Kante jeweils zwei Doppelfassungen zur Aufnahme des unteren Endes einer oberen Abstandsstütze und des oberen Endes einer unteren Abstandsstütze einstückig derart angebracht und durch jeweils eine Mittelwand in obere und untere Fassungen derart unterteilt sind, daß zwischen aufeinanderfolgenden Etagenboden sämtliche Abstandsstützen gleich lang sind.

Ein solcher Etagenturm ist beispielsweise aus dem DE-GM 84 03 538 bekannt. Dabei ist ein Etagenboden von einer im wesentlichen horizontalen Platte gebildet, welche ringsum von der Umfassungswandanordnung umschlossen ist. Die Umfassungswandanordnung steht dabei längs aller Kanten jeweils gleich weit nach oben und unten über die Horizontale der Grundplatte des Etagenbodens über.

Durch eine vor dem 10.8.87 erfolgte offenkundige Vorbenutzung, deren Gegenstand auch in einer Druckschrift der Firma Futura Products GMBH aus 3/86 mit dem Titel, eine Informations- und Plannungsunterlage für den Einsatz von dreidimensionalen Verkaufshilfen von FUTURA Products gezeigt ist, ist ein weiterer Etagenturm zur Warenausstellung bekannt. Bei diesem bekannten Etagenturm sind die Etagenböden zweiteilig ausgebildet; sie bestehen aus einem Basisteil und einem Aufsatzteil. Das Basisteil ist ausgeführt mit einem rechteckigen Basisrahmen. Dieser rechteckige Basisrahmen umschließt einstückig eine Basisplatte, die innerhalb des Basisrahmens in der Mitte von dessen Höhe angeordnet ist, und zwar parallel zur horizontalen Mittelebene des Basisrahmens. Der Basisrahmen ist im Bereich seiner beiden kurzen Schenkel mit je zwei Doppelfassungen ausgeführt, welche durch eine Mittelwand in eine obere und eine untere Fassung unterteilt sind, so daß zwischen aufeinanderfolgenden Etagenböden sämtliche Abstandsstützen gleich lang sind. Auf der Oberseite der Basisplatte ist das Aufsatzteil aufgelegt. Dieses Aufsatzteil besteht aus einer gitterförmigen Aufsatzteilgrundplatte, die längs der kurzen Seiten der Aufsatzteilgrundplatte durch je eine Aufsatzteilseitenwand begrenzt ist, wobei diese Aufsatzteilseitenwände durch eine Aufsatzteillängswand längs einer Längsseite der Aufsatzteilgrundplatte miteinander verbunden sind. Die Aufsatzteilseitenwände und die Aufsatzteillängswand haben sämtliche annähernd rechteckigen Umriß. Die Aufsatzteilgrundplatte verläuft von dem Oberrand der Aufsatzteillängswand zu einer annähernd der Wandstärke der Aufsatzteilgrundplatte entsprechenden Aufsatzteillängsleiste, welche die von der Aufsatzteillängswand ferngelegenen unteren Ecken der Aufsatzteilseitenwände miteinander verbindet. Daraus ergibt sich, daß die Aufsatzteilseitenwände gegenüber der Auflagefläche der Aufsatzteilgrundplatte keilig verlaufen, wobei die Keilhöhe im Bereich der Aufsatzteillängswand minimal ist und im Bereich der Aufsatzteillängsleiste annähernd der vollen Höhe der Aufsatzteilseitenwände entspricht. Der Umfang des Aufsatzteils ist annähernd in den Innenumfang des rechteckigen Basisrahmens eingepaßt. Die Aufsatzteillängswand und die Aufsatzteilseitenwände ragen über den Basisteilrahmen nach oben vor, während die Aufsatzteillängsleiste innerhalb des Basisteilrahmens auf der Höhe der Basisplatte liegt. An den der Aufsatzteillängsleiste zugehörigen Enden der Aufsatzteilseitenwände sind vorspringende Zapfen ausgebildet, welche in entsprechende Ausklinkungen einer losen Zusatzwand eingreifen, und zwar so, daß diese Zusatzwand zwischen der Aufsatzteillängsleiste und einer zugehörigen Längswand des Basisrahmens eingeklemmt und in Höhenrichtung durch die Zapfen und Ausklinkungen gesichert ist. Diese Zusatzwand ragt erheblich über die Oberkanten der Aufsatzteilseitenwände nach oben.

Bei dieser bekannten Ausführungsform werden die auszustellenden Güter auf die Aufsatzteilgrundplatte gestellt und gleiten auf dieser nach unten zur Anlage gegen die Zusatzwand.

Der Erfindung liegt die Aufgabe zugrunde, einen Etagenturm gattungsgemäßer Art dahin weiterzubilden, daß unter Erhaltung der Einstückigkeit der Etagenböden und damit unter Beibehaltung einer geringstmöglichen Anzahl von notwendigen Bauteilen für die Errichtung des Etagenturms die Sicht auf die jeweils vordersten ausgestellten Waren verbessert wird und gleichwohl eine sichere Auflagerung der Waren auf dem jeweiligen Etagenboden auch dann gewährleistet ist, wenn die Standstabilität der Waren, etwa bei hohen Packungen mit kleiner Standfläche, von Haus aus gering ist. Zur Lösung dieser Aufgabe wird erfindungsgemäß vorgeschlagen, daß die Umfassungswandanordnung eine von einer ersten Kante (Vorderkante) der Grundplatte im wesentlichen abwärts gerichtete erste Wand (Vorderwand) und eine von einer zweiten Kante (Hinterkante) der Grundplatte aus im wesentlichen aufwärts gerichtete zweite Wand (Hinterwand) umfaßt, wobei die Grundplatte bei Auflage der Standfläche auf dem Standboden von der ersten Kante zur zweiten Kante nach unten geneigt ist, und ferner zwei zur zweiten Wand hin keilförmig an Höhe über der Grundplatte zunehmende Seitenwände umfaßt, deren Unterkante annähernd von der Unterkante der ersten Wand annähernd zur zweiten Kante der Grundplatte verläuft und deren Oberkante abgewinkelt gegenüber der ersten Wand annähernd von dem Niveau der Grundplatte im Bereich ihrer ersten Kante annähernd zur Oberkante der zweiten Wand verläuft, und daß die Doppelfassungen in ihrer Höhe der Höhe der Seitenwände an der jeweiligen Anbringungsstelle entsprechen.

Bei der erfindungsgemäßen Ausführungsform sind wenigstens die der ersten Kante (Vorderkante) benachbarten Waren bis herab zu ihrer Standfläche voll sichtbar. Andererseits sind sie durch die Neigung des Etagenbodens nach rückwärts und unten stabilisiert, weil sie sich nach hinten gegen die zweite Wand (Hinterwand) anlegen können bzw. gegen die jeweils vorangehende Ware, die entweder direkt oder mittelbar durch die Hinterwand gegen Kippen gesichert ist. Dadurch, daß die Seitenwände zur zweiten Wand hin an Höhe über der Grundplatte zunehmen, sind jedenfalls die der zweiten Wand (Hinterwand) nahen Waren auch seitlich zuverlässig gestützt, wobei dann die weiter vorne liegenden Waren durch ihre reibende Berührung mit der jeweils zur Hinterwand hin angrenzenden Ware geschützt sind.

Dadurch, daß die Doppelfassungen in ihrer Höhe der Höhe der Seitenwand an der jeweiligen Anbringungsstelle entsprechen, werden Etagenböden erhalten, die vom optischen Erscheinungsbild vorteilhaft sind und die sich auf relativ kleinem Raum lagern und verpacken lassen.

Der Vorteil der aus der deutschen Gebrauchsmusterschrift 84 03 538 bekannten Bauart bleibt auch bei der erfindungsgemäßen Bauart erhalten. Die Etagenböden sind einstückig hergestellt; es bedarf deshalb grundsätzlich nur untereinander gleicher Etagenböden und untereinander gleicher Abstandsstützen, um einen Etagenturm beliebiger Höhe aufbauen zu können. Die Sichtverhältnisse können noch dadurch verbessert werden, daß zumindest die Etagenböden aus transparentem Werkstoff hergestellt werden.

Die Unterkanten der keiligen Seitenwände horizontal verlaufen zu lassen, empfiehlt sich insbesondere aus optischen Gründen, hat aber auch den technischen Vorteil, daß eine Kontrolle des ordnungsgemäßen Regalaufbaus möglich ist.

Weiter empfiehlt es sich, daß die Oberkante einer Seitenwand bei auf dem Standboden aufliegender Standfläche im wesentlichen geradlinig verläuft. Dadurch wird im Vorderbereich optimale Einsichtmöglichkeit und im Hinterbereich optimale Standfestigkeit der ausgestellten Ware gewährleistet, wobei sich letztere wieder reibschlüssig auf die vorderen Gegenstände überträgt.

Um einen besonderen Standfuß einzusparen und als Standfuß einen Etagenboden verwenden zu können, wird vorgeschlagen, daß die Standfläche von den Unterkanten der Seitenwände und gegebenenfalls von der Unterkante der ersten Wand (Vorderwand) und/oder der zweiten Kante (Hinterkante) der Grundplatte des untersten Etagenbodens gebildet ist.

Die erste Kante (Vorderkante) kann Befestigungsmittel für einen Werbeträger aufweisen, wobei diese Befestigungsmittel als ein nach oben offener Wechselrahmen für das Einschieben des Werbeträgers ausgebildet sein können.

Wie schon aus dem DE-GM 84 03 538 bekannt, können die Etagenböden im wesentlichen rechteckigen Umriß besitzen. Dabei empfiehlt es sich - und dies gilt insbesondere für Etagenböden mit rechteckigem Umriß -, daß von den insgesamt vier Abstandsstützen zwei in der Nähe der ersten Wand (Vorderwand) und zwei weitere in der Nähe der zweiten Wand (Hinterwand) jeweils seitenwandnah angebracht sind.

Im Hinblick auf ein glattes Erscheinungsbild von außen und auf gute und übersichtliche Reinigungsfähigkeit empfiehlt es sich, daß die Doppelfassungen sich jeweils über die Höhe der Seitenwand an der jeweiligen Stelle der Seitenwände erstrecken.

Herstellungstechnisch im Hinblick auf Spritzgußtechnik ist es besonders vorteilhaft, wenn die Doppelfassungen als Fassungsröhren ausgebildet sind, welche jeweils durch eine Mittelwand in obere und untere Fassungstaschen unterteilt sind.

Um die Abstandsstützen bei vorgegebenem Widerstandsmoment mit möglichst geringer Ausladung gegenüber den Seitenwänden ausführen zu können, empfiehlt es sich, daß die Abstandsstützen und die Doppelfassungen im Querschnitt jeweils polygonal sind und daß jeweils eine seitenwandnahe Begrenzungswand einer Doppelfassung in der zugehörigen Seitenwandebene liegt. Besonders günstige Reinigungsmöglichkeiten ergeben sich dann, wenn die Abstandsstützen und die Doppelfassungen jeweils gleichschenklig trapezförmigen Querschnitt besitzen und wenn von den Begrenzungswänden der Doppelfassungen jeweils zwei parallel zu der jeweiligen Seitenwand sind, während zwei weitere zur Außenseite der jeweiligen Seitenwand hin divergieren. Es sind dann tote Winkel, die schwer zu reinigen sind, vollständig vermieden.

Die Erfindung betrifft weiter einen Etagenturm zur Warenausstellung, umfassend mindestens zwei übereinander angeordnete Etagenböden, welche durch eine Mehrzahl von Abstandsstützen lösbar miteinander verbunden sind, und eine Standfläche zum Aufstellen auf einen im wesentlichen horizontalen Standboden, wobei ein Etagenboden von einer Grundplatte gebildet und diese von einer Umfassungswandanordnung umgeben und zusammen mit dieser einstückig gegossen oder gespritzt ist, und wobei weiter an den Seitenwänden im Ausdehnungsbereich zwischen der ersten Kante und der zweiten Kante jeweils zwei Doppelfassungen zur Aufnahme des unteren Endes einer oberen Abstandsstütze und des oberen Endes einer unteren Abstandsstütze einstückig derart angebracht und durch jeweils eine Mittelwand in obere und untere Fassungen derart unterteilt sind, daß zwischen aufeinanderfolgenden Etagenböden samtliche Abstandsstützen gleich lang sind. Wenn bei einer solchen Gestaltung des Etagenturms, wie sie aus der D-Gbm 84 03 538 bekannt ist, die Doppelfassungen über die Seitenwände nach außen vorspringen, so führt dies dazu, daß nebeneinander aufzustellende Etagentürme in ihrem gegenseitigen Abstand durch die doppelte Breite der Doppelfassungen beabstandet sind. Dies ergibt zum einen unschöne breite Spalte zwischen benachbarten Etagentürmen. Andererseits wird kostspieliger Raum verschwendet.

Um dem abzuhelfen, wird vorgeschlagen, daß an den Seitenwänden außenseitig angebrachte Doppelfassungen derart angebracht sind, daß die Doppelfassungen an der einen Seitenwand und die Doppelfassungen an der anderen Seitenwand paarweise in Längsrichtung der Seitenwand gegeneinander versetzt sind, und zwar soweit, daß bei Nebeneinanderaufstellung von zwei aus identischen Teilen aufgebauten Etagentürmen die Doppelfassungen benachbarter Seitenwände in Längsrichtung dieser Seitenwände gegeneinander anschlagen und die ersten Kanten (Vorderkanten) der Grundplatten benachbarter Etagenböden miteinander fluchten.

Im Hinblick auf die Aufnahme schwerer Ware ist vorgesehen, daß die Grundplatte an ihrer Unterseite durch quer- und/oder längsverlaufende Versteifungsrippen versteift ist.

Besonders vorteilhaft ist es, wenn die Grundplatte an ihrer Unterseite durch eine Versteifungsrippe versteift ist, welche zwischen zwei paarweise zusammengehörigen Doppelfassungen verläuft.

Die beiliegenden Figuren erläutern die Erfindung anhand von Ausführungsbeispielen. Es stellen dar:
- Fig. 1: in Perspektive einen erfindungsgemäßen Etagenturm;
- Fig. 2: eine Unteransicht eines Etagenbodens in Pfeilrichtung II der Fig. 3;
- Fig. 3: einen Schnitt nach Linie III-III der Fig. 1;
- Fig. 4: einen Schnitt nach Linie IV-IV der Fig. 1 und
- Fig. 5: eine Draufsicht auf zwei benachbarte Etagenböden zweier benachbart aufgestellter Etagentürme.

In Fig. 1 erkennt man drei Etagenböden 10, die durch jeweils vier Abstandsstützen 12 in Abstand miteinander verbunden sind. Der unterste Etagenboden 10 dient dabei als Standfuß.

Jeder Etagenboden 10 umfaßt eine Grundplatte 14, die - wie aus Fig. 3 ersichtlich - von vorne und oben nach hinten und rückwärts geneigt ist. An der ersten Kante (Vorderkante) 16 der Grundplatte 14 schließt unten eine erste Wand (Vorderwand) 18 an, die einstückig mit einem Wechselrahmen 20 zum Einstecken eines Werbeträgers ausgeführt ist. An die zweite Kante (Hinterkante) 21 der Grundplatte 14 schließt sich nach oben eine zweite Wand (Hinterwand) 22 an. Die Seitenwände 24, 24' sind - wie aus Fig. 1 ersichtlich - keilig mit einer Unterkante 26 und einer Oberkante 28. Die Unterkante 26 liegt im aufgestellten Zustand des Etagenturms horizontal und bildet einen Teil der Standfläche. Die Oberkante 28 läuft von der Vorderkante 16 der Grundplatte 14 zur Oberkante 30 der Hinterwand 22.

An den Seitenwänden 24 sind als Doppelfassungen ausgebildete Fassungsröhren 32, 34 einstückig angebracht, die unterschiedliche Höhen besitzen entsprechend der Höhe der Seitenwände 24 an der jeweiligen Anbringungsstelle. Die Fassungsröhren 32 und 34 sind - wie aus Fig. 2 ersichtlich - im Querschnitt trapezförmig mit zueinander parallelen Begrenzungswänden 32a, 34a, 32b, 34b und zur Seitenwand 24 divergierenden Begrenzungswänden 32c, 34c, 32d, 34d. Die Begrenzungswände 32b, 34b sind Teile der Seitenwände 24. Die Abstandsstützen 12 sind entsprechende trapezförmige Hohlprofile. Die Fassungsröhren sind - wie aus Fig. 4 ersichtlich - durch Mittelwände 32e, 34e in obere und untere Fassungstaschen 32 I, 34 I bzw. 32 II und 34 II unterteilt. Jede dieser Fassungstaschen nimmt ein Ende einer oberen bzw. unteren Abstandsstütze 12 auf. Man erkennt, daß die Mittelwände 32e und 34e auf gleicher Höhe liegen. Damit ergeben sich unterschiedliche Höhen der Fassungstaschen. Andererseits können sämtliche Abstandsstützen 12 gleich lang sein, was die Montage erheblich erleichtert.

Fig. 5 läßt erkennen, daß die Fassungsröhren 32, 34 an der einen Seitenwand 24 gegenüber den Fassungsröhren 32', 34' an der anderen Seitenwand 24' paarweise in Längsrichtung der jeweiligen Seitenwand zueinander versetzt sind, so daß eine Stellung zweier benachbarter Etagentürme gemäß Fig. 5 möglich ist, in der deren benachbarte Seitenwände 24, 24' minimalen Abstand haben und die Vorderkanten 16 miteinander fluchten.

Fig. 2 läßt eine Versteifungsrippe 36 an der Unterseite der Grundplatte 14 erkennen. Die Lage dieser Versteifungsrippe 36 ist so, daß sie trotz Versetzung der Fassungsröhren 32 und 32' mit beiden Enden jeweils an einer der Fassungsröhren 32 und 32' angreift. Weiterhin läßt Fig. 2 Knotenelemente 38 erkennen, welche die Vorderwand 18 gegenüber der Grundplatte 14 versteifen. Die Hinterwand 22 ist durch einen Flansch 40 versteift.

Die Etagenböden 10 können einstückig aus thermoplastischem Material gegossen oder gespritzt sein. Das thermoplastische Material kann dabei undurchsichtig oder bevorzugt transparent sein.

Neben den bereits erwähnten Versteifungsrippen 36 können, wie in den Fig. 2 und 3 kenntlich gemacht, noch weitere in Tiefenrichtung des Regalbodens verlaufende Versteifungsrippen 80 vorgesehen sein, welche die Grundplatte 14 und die Vorderwand 18 versteifen.

## Patentansprüche

1. Etagenturm zur Warenausstellung, umfassend mindestens zwei übereinander angeordnete Etagenböden (10), welche durch eine Mehrzahl von Abstandsstützen (12) lösbar miteinander verbunden sind, und eine Standfläche zum Aufstellen auf einen im wesentlichen horizontalen Standboden, wobei ein Etagenboden von einer Grundplatte (14) gebildet und diese von einer Umfassungswandanordnung (18,22,24,24') umgeben und zusammen mit dieser einstückig gegossen oder gespritzt ist, und wobei weiter an den Seitenwänden (24,24') im Ausdehnungsbereich zwischen der ersten Kante (16) und der zweiten Kante (21) jeweils zwei Doppelfassungen (32,34) zur Aufnahme des unteren Endes einer oberen Abstandsstütze (12) und des oberen Endes einer unteren Abstandsstütze (12) einstückig derart angebracht und durch jeweils eine Mittelwand (32e,34e) in obere und untere Fassungen (32I,32II,34I,34II) derart unterteilt sind, daß zwischen aufeinanderfolgenden Etagenböden (10) sämtliche Abstandsstützen (12) gleich lang sind,
dadurch gekennzeichnet,
daß die Umfassungswandanordnung (18,22,24,24') eine von einer ersten Kante (Vorderkante 16) der Grundplatte (14) im wesentlichen abwärts gerichtete erste Wand (Vorderwand 13) und eine von einer zweiten Kante (Hinterkante 21) der Grundplatte (14) aus im wesentlichen aufwärts gerichtete zweite Wand (Hinterwand 22) umfaßt, wobei die Grundplatte (14) bei Auflage der Standfläche auf dem Standboden von der ersten Kante (16) zur zweiten Kante (21) nach unten geneigt ist, und ferner zwei zur zweiten Wand (22) hin keilförmig an Höhe über der Grundplatte (14) zunehmende Seitenwände (24,24') umfaßt, deren Unterkante (26) annähernd von der Unterkante der ersten Wand (18) annähernd zur zweiten Kante (21) der Grundplatte (14) verläuft und deren Oberkante (28) abgewinkelt gegenüber der ersten Wand (18) annähernd von dem Niveau der Grundplatte (14) im Bereich ihrer ersten Kante (16) annähernd zur Oberkante (30) der zweiten Wand (22) verläuft, und daß die Doppelfassungen (32,34) in ihrer Höhe der Höhe der Seitenwände (24,24') an der jeweiligen Anbringungsstelle entsprechen.

2. Etagenturm nach Anpspruch 1, dadurch gekennzeichnet, daß die Unterkante (26) einer Seitenwand (24) bei auf dem Standboden aufliegender Standfläche im wesentlichen horizontal verläuft.

3. Etagenturm nach Anpspruch 1 oder 2, dadurch gekennzeichnet, daß die Oberkante (28) einer Seitenwand (24) bei auf dem Standboden aufliegender Standfläche im wesentlichen geradlinig verläuft.

4. Etagenturm nach einem der Ansprüche 1 bis 3, dadurch gekennzeichnet, daß die Standfläche von den Unterkanten (26) der Seitenwände (24, 24') und gegebenenfalls von der Unterkante der ersten Wand (Vorderwand 18) und/oder der zweiten Kante (Hinterkante 21) der Grundplatte (14) des untersten Etagenbodens (10) gebildet ist.

5. Etagenturm nach einem der Ansprüche 1 bis 4, dadurch gekennzeichnet, daß an der ersten Wand (Vorderwand 18) Befestigungsmittel (20) für Werbeträger angebracht sind.

6. Etagenturm nach Anspruch 6, dadurch gekennzeichnet, daß die Befestigungsmittel (20) von einem nach oben offenen Wechselrahmen für das Einschieben eines Werbeträgers gebildet sind.

7. Etagenturm nach einem der Ansprüche 1 bis 6, dadurch gekennzeichnet, daß die Grundplatten (14) der Etagenböden (10) im wesentlichen rechteckigen Umriß besitzen.

8. Etagenturm nach einem der Ansprüche 1 bis 7, dadurch gekennzeichnet, daß von insgesamt vier Abstandsstützen (12) zwei in der Nähe der ersten Wand (Vorderwand 18) und zwei weitere in der Nähe der zweiten Wand (Hinterwand 22) jeweils seitenwandnah angebracht sind.

9. Etagenturm nach Anspruch 8, dadurch gekennzeichnet, daß die Doppelfassungen (32, 34) an den Seitenwänden (24, 24') außenseitig angebracht sind.

10. Etagenturm nach einem der Ansprüche 1-9, dadurch gekennzeichnet, daß sich die Mittelwände (32e, 34e) vorderer und hinterer Fassungsröhren (32, 34) jeweils in einer gemeinsamen Horizontalebene befinden, wenn die Standfläche auf dem Standboden aufliegt.

11. Etagenturm nach einem der Ansprüche 9 und 10, dadurch gekennzeichnet, daß die Abstandsstützen (12) und die Doppelfassungen (32, 34) im Querschnitt jeweils polygonal sind und daß jeweils eine seitenwandnahe Begrenzungswand (32b, 34b) einer Doppelfassung (32, 34) in der zugehörigen Seitenwandebene liegt.

12. Etagenturm nach Anspruch 11, dadurch gekennzeichnet, daß die Abstandsstützen (12) und die Doppelfassungen (32, 34) viereckigen Querschnitt haben.

13. Etagenturm nach Anspruch 12, dadurch gekennzeichnet, daß die Abstandsstützen (12) und die Doppelfassungen (32, 34) jeweils gleichschenklig trapezförmigen Querschnitt besitzen und daß von den Begrenzungswänden der Doppelfassungen (32, 34) jeweils zwei (32a, 32b, 34a, 34b) parallel zu der jeweiligen Seitenwand (24) sind, während zwei weitere (32c, 32d, 34c, 34d) zur Außenseite der jeweiligen Seitenwand (24) hin divergieren.

14. Etagenturm nach einem der Ansprüche 9 bis 13, dadurch gekennzeichnet, daß die Grundplatte (14) an ihrer Unterseite durch eine Versteifungsrippe (36) versteift ist, welche zwischen zwei paarweise zusammengehörigen Doppelfassungen (32, 32') verläuft.

15. Etagenturm nach einem der Ansprüche 1 bis 13, dadurch gekennzeichnet, daß die Grundplatte(14)an ihrer Unterseite durch quer- und/oder längsverlaufende Versteifungsrippen(36, 80)versteift ist.

16. Etagenturm nach dem Oberbegriff des Anspruchs 1 sowie gegebenenfalls auch nach dem kennzeichnenden Teil des Anspruchs 1 und einem der Ansprüche 1 - 8 und 10 - 13,
dadurch gekennzeichnet,
daß an den Seitenwänden (24,24') außenseitig angebrachte Doppelfassungen (32,34;32',34') derart angebracht sind, daß die Doppelfassungen (32,34) an der einen Seitenwand (24) und die Doppelfassungen (32',34') an der anderen Seitenwand (24') paarweise in Längsrichtung der Seitenwand (24,24') gegeneinander versetzt sind, und zwar soweit, daß bei Nebeneinanderaufstellung von zwei aus identischen Teilen aufgebauten Etagentürmen die Doppelfassungen (32,34;32',34') benachbarter Seitenwände (24,24') in Längsrichtung dieser Seitenwände gegeneinander anschlagen und die ersten Kanten (Vorderkanten 16) der Grundplatten (14) benachbarter Etagenböden (10) miteinander fluchten.

## Claims

1. Shelving tower for exhibiting goods, comprising at least two shelf bases (10) arranged one above the other, which are detachably connected to each other by a plurality of spacing supports (12), and a base for installation on a substantially horizontal floor, a shelf base being formed by a base plate (14) and the latter being surrounded by an enclosing wall arrangement (18, 22, 24, 24') and together with the latter being cast or injected in one piece and whereby furthermore on the side walls (24, 24') in the elongation region between the first edge (16) and the second edge (21), in each case two double sockets (32, 34) for receiving the lower end of an upper spacing support (12) and the upper end of a lower spacing support (12) are arranged in one piece and divided respectively by a central wall (32e, 34e) into upper and lower sockets (32I, 32II, 34I, 34II) so that between successive shelf bases (10), all the spacing supports (12) are the same length, characterised in that the enclosing wall arrangement (18, 22, 24, 24') comprises a first wall (front wall 18) directed substantially downwards from a first edge (front edge 16) of the base plate (14) and a second wall (rear wall 22) directed substantially upwards from a second edge (rear edge 21) of the base plate (14), in which case when the base is installed on the floor, the base plate (14) is tilted downwards from the first edge (16) towards the second edge (21) and furthermore comprises two side walls (24, 24') increasing in height across the base plate (14) in a wedge shape towards the second wall (22), whereof the lower edge (26) extends approximately from the lower edge of the first wall (18) approximately towards the second edge (21) of the base plate (14) and whereof the upper edge (28) extends at an angle with respect to the first wall (18) approximately from the level of the base plate (14) in the region of its first edge (16) approximately to the upper edge (30) of the second wall (22), and that the double sockets (32, 34) correspond in their height to the height of the side walls (24, 24') at the respective mounting point.

2. Shelving tower according to Claim 1, characterised in that the lower edge (26) of one side wall (24) extends substantially horizontally when the base is installed on the floor.

3. Shelving tower according to Claim 1 or 2, characterised in that the upper edge (28) of one side wall (24) extends substantially in a straight line when the base is installed on the floor.

4. Shelving tower according to one of Claims 1 to 3, characterised in that the base is formed by the lower edges (26) of the side walls (24, 24') and possibly by the lower edge of the first wall (front wall 18) and/or the second edge (rear edge 21) of the base plate (14) of the lowermost shelf base (10).

5. Shelving tower according to one of Claims 1 to 4, characterised in that attachment means (20) for advertisement holders are located on the first wall (front wall 18).

6. Shelving tower according to Claim 6, characterised in that the attachment means (20) are formed by an exchangeable frame, which is open at the top, for the insertion of an advertisement holder.

7. Shelving tower according to one of Claims 1 to 6, characterised in that the base plates (14) of the shelf bases (10) have a substantially rectangular contour.

8. Shelving tower according to one of Claims 1 to 7, characterised in that a total of four spacing supports (12), two in the vicinity of the first wall (front wall 18) and two further supports in the vicinity of the second wall (rear wall 22) are respectively located close to the side walls.

9. Shelving tower according to Claim 8, characterised in that the double sockets (32, 34) are located externally on the side walls (24, 24').

10. Shelving tower according to one of Claims 1 to 9, characterised in that the central walls (32e, 34e) of the front and rear socket tubes (32, 34) are located respectively in a common horizontal plane, when the base rests on the floor.

11. Shelving tower according to one of Claims 9 and 10, characterised in that the spacing supports (12) and the double sockets (32, 34) each have a polygonal cross-section and that respectively one boundary wall (32b, 34b) of a double socket (32, 34), which is close to the side wall, lies in the associated plane of the side wall.

12. Shelving tower according to Claim 11, characterised in that the spacing supports (12) and the double sockets (32, 34) have a rectangular cross-section.

13. Shelving tower according to Claim 12, characterised in that the spacing supports (12) and the double sockets (32, 34) each have an equal-sided trapezoidal cross-section and that of the boundary walls of the double sockets (32, 34), in each case two (32a, 32b, 34a, 34b) are parallel to the respective side wall (24), whereas two further boundary walls (32c, 32d, 34c, 34d) diverge towards the outside of the respective side wall (24).

14. Shelving tower according to one of Claims 9 to 13, characterised in that the base plate (14) is strengthened on its under side by a strengthening rib (36), which extends between two double sockets (32, 32') associated with each other in pairs.

15. Shelving tower according to one of Claims 1 to 13, characterised in that the base plate (14) is strengthened on its under side by strengthening ribs (36, 80) extending transversely and/or longitudinally.

16. Shelving tower according to the preamble of Claim 1 and possibly also according to the characterising part of Claim 1 and one of Claims 1-8 and 10-13, characterised in that double sockets (32, 34; 32', 34') arranged externally on the side walls (24, 24') are provided so that the double sockets (32, 34) on the one side wall (24) and the double sockets (32', 34') on the other side wall (24') are offset with respect to each other in pairs in the longitudinal direction of the side wall (24, 24') and indeed to such an extent that when two shelving towers constructed of identical parts are placed one beside the other, the double sockets (32, 34; 32', 34') of adjacent side walls (24, 24') abut one against the other in the longitudinal direction of these side walls and the first edges (front edges 16) of the base plates (14) of adjacent shelf bases (10) align one with the other.

## Revendications

1. Tour d'étalage formant étagère, pour la présentation de marchandises, comprenant au moins deux plateaux d'étagère (10) superposés, reliés de façon séparable au moyen d'une pluralité de montants entretoises (12), et une surface de pose pour la poser sur un sol de pose sensiblement horizontal, un plateau d'étagère étant formé par une plaque de base (14) et celle-ci étant entourée par un agencement de paroi d'entourage (18,22,24,24') et moulée ou injectée d'un seul tenant avec cet agencement de paroi d'entourage, et dans laquelle, en outre, sur les parois latérales (24,24'), dans la zone s'étendant entre la première arête (16) et la deuxième arête (21), sont chaque fois formées, d'un seul tenant, deux montures doubles (32,34), destinées à recevoir l'extrémité inférieure d'un montant entretoise supérieur (12) et l'extrémité supérieure d'un montant entretoise inférieur (12) et subdivisées chacune par une paroi médiane (32e,34e) en montures supérieure et inférieure (32I,32II,34I,34II), de telle façon qu'entre des plateaux d'étagère (10) successifs l'ensemble des montants entretoises (12) soient de même longueur, caractérisée en ce que l'agencement de paroi d'entourage (18,22,24,24') comprend une première paroi (paroi avant 18), partant d'une première arête (arête avant 16) de la plaque de base (14) et orientée sensiblement vers le bas, et une deuxième paroi (paroi arrière 22), partant d'une deuxième arête (arête arrière 21) de la plaque de base (14) et orientée sensiblement vers le haut, et, lorsque la face de pose est posée sur le sol de pose, la plaque de base (14) est inclinée vers le bas, en allant de la première arête (16) vers la deuxième arête (21) et comprend en outre deux parois latérales (24,24'), dont la hauteur au-dessus de la plaque de base (14) va en augmentant en forme de coin en allant vers la deuxième paroi (22), parois latérales (24,24') dont l'arête inférieure (26) s'étend sensiblement de l'arête inférieure de la première paroi (18) vers la deuxième arête (21) de la plaque de base (14), et dont l'arête supérieure (28) s'étend selon un angle par rapport à la première paroi (18), sensiblement du niveau de la plaque de base (14), dans la zone de sa première arête (16), vers l'arête supérieure (30) de la deuxième paroi (22), et en ce que la hauteur des montures doubles (32,34) correspond à la hauteur des parois latérales (24,24') à leur emplacement respectif.

2. Tour d'étalage formant étagère selon la revendication 1, caractérisée en ce que l'arête inférieure (26) d'une paroi latérale (24) s'étend sensiblement horizontalement lorsque la face de pose appuie sur le sol de pose.

3. Tour d'étalage formant étagère selon la revendication 1 ou 2, caractérisée en ce que l'arête supérieure (28) d'une paroi latérale (24) s'étend de façon sensiblement rectiligne lorsque la face de pose repose sur le sol de pose.

4. Tour d'étalage formant étagère selon l'une des revendications 1 à 3, caractérisée en ce que la face de pose est formée par les arêtes inférieures (26) des parois latérales (24,24') et, le cas échéant, par l'arête inférieure de la première paroi (paroi avant 18) et/ou de la deuxième paroi (arête arrière 21) de la plaque de base (14) du plateau d'étagère (10) le plus bas.

5. Tour d'étalage formant étagère selon l'une des revendications 1 à 4, caractérisée en ce que des moyens de fixation (20) destinés à des supports publicitaires sont montés sur la première paroi (paroi avant 18).

6. Tour d'étalage formant étagère selon la revendication 5, caractérisée en ce que les moyens de fixation (20) sont formés par un cadre ouvert permettant d'effectuer un changement et destiné à insérer un support publicitaire.

7. Tour d'étalage formant étagère selon l'une des revendications 1 à 6, caractérisée en ce que les plaques de base (14) des plateaux d'étagères (10) ont un profil sensiblement rectangulaire.

8. Tour d'étalage formant étagère selon l'une des revendications 1 à 7, caractérisée en ce que globalement quatre montants entretoises (12) sont chaque fois montés, près de la paroi latérale, à savoir deux à proximité de la première paroi (paroi avant 18) et deux autres à proximité de la deuxième paroi (paroi arrière 22).

9. Tour d'étalage formant étagère selon la revendication 8, caractérisée en ce que les montures doubles (32,34) sont formées extérieurement sur les parois latérales (24,24').

10. Tour d'étalage formant étagère selon l'une des revendications 1 à 9, caractérisée en ce que les parois médianes (32e,34e) des tubes de monture avant et arrière (32,34) se trouvent chaque fois dans un plan horizontal commun, lorsque la face de pose repose sur le sol de pose.

11. Tour d'étalage formant étagère selon l'une des revendications 9 ou 10, caractérisée en ce que les montants entretoises (12) et les montures doubles (32,34) présentent chacun une section transversale polygonale et en ce que chaque fois une paroi de limitation (32b,34b) proche de la paroi latérale d'une monture double (32,34) est située dans le plan de la paroi latérale associée.

12. Tour d'étalage formant étagère selon la revendication 11, caractérisée en ce que les montants entretoises (12) et les montures doubles (32,34) ont une section transversale quadrangulaire.

13. Tour d'étalage formant étagère selon la revendication 12, caractérisée en ce que les montants entretoises (12) et les montures doubles (32,34) présentent chacun une section transversale trapézoïdale isocèle et en ce que, des parois de limitation des montures doubles (32,34), chaque fois deux (32a,32b,34a,34b) sont parallèles à la paroi latérale (24) respective, tandis que deux autres (32c,32d,34c,34d) divergent en direction de la face extérieure de la paroi latérale (24) respective.

14. Tour d'étalage formant étagère selon l'une des revendications 9 à 13, caractérisée en ce que la plaque de base (14) est rigidifiée en face inférieure au moyen d'une nervure de rigidification (36) s'étendant entre deux paires de montures doubles (32,32') correspondantes.

15. Tour d'étalage formant étagère selon l'une des revendications 9 à 13, caractérisée en ce que la plaque de base (14) est rigidifiée en face inférieure au moyen de nervures de rigidification (36,80) s'étendant transversalement et/ou longitudinalement.

16. Tour d'étalage formant étagère selon le préambule de la revendication 1 ainsi que, le cas échéant, également la partie caractérisante de la revendication 1 et l'une des revendications 1 à 8 et 10 à 13, caractérisée en ce que, sur les parois latérales (24,24'), des montures doubles (32,34;32',34') sont formées extérieurement, de telle façon que les montures doubles (32,34) situées sur une paroi latérale (24) et les montures doubles (32',34') situées sur l'autre paroi latérale (24') sont mutuellement décalées par paires dans la direction longitudinale de la paroi latérale (24,24'), notamment d'une valeur telle que, lorsque deux tours d'étalage composées de pièces identiques sont placées l'une à côté de l'autre, les montures doubles (32,34;32',34') de parois latérales (24,24') voisines viennent en butée les unes contre les autres et que les premières arêtes (arêtes avant 16) des plaques de base (14) de plateaux d'étagère (10) voisins sont alignées les unes par rapport aux autres.
